# FASCICULE DE BREVET EUROPEEN

(11) **EP 0 275 794 B1**
(45) Date de publication et mention de la délivrance du brevet: **05.06.1991**
(21) Numéro de dépôt: 87402992.9
(22) Date de dépôt: 28.12.1987
(51) Int. Cl.: A41H 43/00, B26F 1/38

(54) **Procédé et dispositif de découpage d'un tissu à motif répétitif**
Schneidverfahren und Vorrichtung für eine gemusterte Stoffbahn
Cutting method and device for patterned fabrics

(30) Priorité: 31.12.1986 FR 8618490
(43) Date de publication de la demande: 27.07.1988
(73) Titulaire: Loriot, Jean-Marc, F-75015 Paris (FR); VESTRA Société anonyme, F-67240 Bischiwiller (FR)
(72) Inventeur: Loriot, Jean-Marc, F-75015 Paris (FR)
(74) Mandataire: Pinguet, André

(56) Documents cités:
- EP-A- 0 239 665
- DE-A- 2 731 741
- DE-A- 3 519 806
- FR-A- 2 548 077

## Description

La présente invention concerne un procédé et dispositif de découpage de pièces dans un matériau en feuille dont le motif est répétitif périodiquement dans une ou deux directions, tel qu'un tissu à carreaux par exemple.

Lorsqu'on veut découper les différentes pièces d'un vêtement dans un morceau de tissu, on cherche à réduire les chutes en positionnant au mieux sur le morceau de tissu les gabarits des pièces à découper, en réalisant ainsi un plan de découpe. Si le motif du tissu est répétitif dans deux directions, par exemple dans le cas d'un tissu à carreaux, il est préférable, du point de vue esthétique, que les dessins du motif se correspondent aux jonctions entre au moins certaines pièces. Ainsi, dans le cas d'une veste à carreaux, on cherche à aligner les lignes horizontales du devant avec celles de la manche, au niveau de l'emmanchure. De même, il peut être préférable de ne pas interrompre la continuité des lignes du motif à carreaux dans le cas d'une poche plaquée ou d'un rabat de poche. L'alignement du motif avec certaines parties du contour d'une pièce ou des symétries de positionnement du motif entre pièces à découper peuvent aussi s'avérer souhaitables.

Selon l'art antérieur, on découpe les pièces de tissu de la façon suivante: après avoir découpé une pièce de référence, ou après avoir fixé sa position sur le morceau de tissu, on choisit sur son contour et sur le contour d'une seconde pièce des points dits de correspondance, qui devront se correspondre une fois les pièces cousues ensemble, que le tissu soit à carreaux ou non. On place ensuite sur le morceau de tissu à carreaux un gabarit, par exemple en papier, aux dimensions de la seconde pièce, de façon telle que les motifs du tissu à carreaux se correspondent au niveau desdits points de correspondance, afin d'obtenir la continuité recherchée pour le motif après assemblage des deux pièces.

Le brevet DE-A-3 519 806 présente un procédé de positionnement et de découpe de pièces dans un matériau à motifs se présentant sous forme de lé, ainsi que son dispositif de mise en oeuvre. Selon ce procédé, des points de position ou des conditions de position sont définis au préalable pour chaque pièce, permettant de définir la position que doit occuper le motif dans chaque pièce. Le positionnement de chaque pièce est ensuite ajusté en fonction desdits points de position ou conditions de position des motifs, de façon à obtenir la position voulue des motifs dans la pièce. Il est évident qu'un tel procédé permet d'obtenir la continuité recherchée des motifs après assemblage de deux pièces. Mais il réalise beaucoup plus puisqu'il fixe la position des motifs par rapport à chaque pièce, alors qu'il suffit de fixer la position des motifs de l'une par rapport aux motifs de l'autre pour obtenir une continuité. Moyennant quoi ce procédé est complexe, difficile et lourd à mettre en oeuvre.

Le but de la présente invention est de proposer un procédé et dispositif de positionnement et de découpage de pièces dans un tissu à carreaux ou à motifs assimilés qui ne nécessite pas d'intervention humaine directement sur les gabarits des pièces ou sur le tissu, et évite les inconvénients du procédé et dispositif précités, ledit dispositif permettant dans la plupart des cas la prise en charge complète du positionnement et du découpage desdites pièces à partir de leurs formes et d'un plan de découpe donné, pour prendre en compte entre autres contraintes la nécessité de faire se correspondre les motifs du tissu une fois les pièces assemblées, par exemple pour confectionner un vêtement.

L'invention est décrite dans la partie caractérisante de la revendication 1.

Dans une variante avantageuse de l'invention, lesdites images sont numérisées et saisies par le système informatique chargé par un logiciel plus élaboré, et le système informatique analyse le motif et apprécie lui-même les corrections à apporter pour corriger lesdits décalages, pour définir le nouveau programme de découpage. Pour ce faire, le système informatique recherche lui-même la meilleure correspondance possible entre les motifs dans la direction où ils doivent se correspondre.

Il est ainsi possible, partant d'un positionnement des pièces les unes par rapport aux autres, ou plan de découpe, en laissant au moins un demi-motif de marge autour de certaines d'entre elles, dans une ou dans deux directions, et du choix des points devant se correspondre d'une pièce à l'autre, d'obtenir un progamme de découpage du tissu respectant des contraintes liées au tissu à motifs.

Comme par ailleurs le positionnement automatique par un ordinateur des lignes de découpe de pièces de formes quelconques, en vue de réduire les chutes, est connu en soi, ainsi que le découpage automatique proprement dit d'un morceau de tissu par un couteau ou tout autre moyen de découpage piloté par un ordinateur muni d'un programme de découpe sans prise en compte d'un motif, l'invention permet de compléter un processus de découpage de pièces dans un tissu à motifs périodiques dans une ou deux dimensions, partant seulement des formes et orientations de ces pièces et de la connaissance de points de correspondance, dès que le morceau de tissu est placé sur une table de découpe.

Un dispositif pour mettre en oeuvre le procédé de la présente invention comprend principalement:
_ une caméra vidéo, matricielle ou linéaire,
_ un support mobile au-dessus d'une table fixe,
_ un système informatique, notamment du genre comprenant au moins un ordinateur,
_ un terminal d'ordinateur équipé d'un écran de contrôle et d'un accessoire de saisie,
_ un dispositif de mise en mémoire d'images.

Selon la présente invention, la caméra est solidaire du support mobile et le système informatique contrôle la position dudit support. Ladite caméra est reliée au système informatique par l'intermédiaire du dispositif de mise en mémoire d'images, et le système informatique peut mettre en mémoire des images, en provenance de ladite caméra, d'un morceau de tissu étalé sur la table de découpe. Ces images sont associées par le système informatique à la position de la caméra au-dessus du morceau de tissu. Le système informatique a en mémoire un plan de découpe lui indiquant les formes, orientations et positions des pièces à découper dans le morceau de tissu, par rapport à la table de découpe ou éventuellement par rapport à des repères portés sur le morceau de tissu, ainsi que les positions de points de correspondance obligatoire entre les pièces à l'assemblage. Dans le programme de découpe, une marge de au moins un demi-motif est réservée autour de certaines des pièces à découper, dans une ou dans deux directions.

Pour déterminer un plan de découpe précis, c'est-à-dire tenant compte de la contrainte d'obtenir la continuité du motif au niveau des points de correspondance, le système informatique ordonne à la caméra de se placer au-dessus du morceau de tissu de façon à lui envoyer une première image du tissu centrée sur un point de correspondance d'une pièce dite de référence par rapport à laquelle on alignera les motifs d'autres pièces. Le système informatique garde alors en mémoire cette première image, et ordonne à la caméra de se déplacer jusqu'au droit du point de correspondance correspondant d'une autre pièce. Le système informatique met en mémoire la deuxième image que lui envoie alors la caméra et affiche sur l'écran de contrôle soit les deux images superposées, avec possibilité de régler séparément la luminosité de chaque image, soit deux demi-images coupées et juxtaposées sur une ligne passant par les points de correspondance confondus. Un opérateur peut alors agir sur l'accessoire de saisie de l'ordinateur et amener en correspondance les motifs par déplacement d'une des deux images par rapport à l'autre. Lorsque la correspondance lui parait bonne, il valide son intervention et le système informatique connaît alors la correction à apporter au plan de découpe, qui lui a été fourni au préalable, pour faire se correspondre les motifs.

Selon un mode de réalisation avantageux de la présente invention, ledit système informatique comprend deux ordinateurs, un premier ordinateur qui contrôle la position de la caméra au-dessus du morceau de tissu, et un deuxième ordinateur, relié au premier, qui prend notamment en charge le traitement des images et le dialogue avec l'opérateur, voire la recherche de ladite correction. Le premier ordinateur peut alors être celui qui contrôle également le parcours d'un couteau pour découper le morceau de tissu

En ce qui concerne la ou les caméras, plusieurs configurations sont envisageables:
_ ladite au moins une caméra est fixe et envoie audit système informatique une image d'ensemble d'au moins une partie dudit morceau de tissu, ledit système informatique extrayant de ladite image d'ensemble lesdits couples d'images;
_ ladite au moins une caméra est déplacée au-dessus du morceau de tissu.

D'autres caractéristiques et avantages de la présente invention apparaîtront mieux à la lecture de la description suivante donnée à titre d'exemples non limitatifs des formes possibles de réalisation de l'invention, en regard des dessins ci-joints, et qui fera bien comprendre comment l'invention peut être réalisée.

Sur les dessins:
_ la figure 1 est un schéma fonctionnel d'un dispositif selon l'invention;
_ la figure 2 représente un plan de découpe destiné au dispositif selon l'invention
_ les figures 3a et 3b représentent des affichages de l'écran du dispositif selon l'invention.

Sur le schéma fonctionnel de la figure 1, un morceau de tissu 1 est disposé sur une table de découpe 2. Une caméra vidéo matricielle 3 est solidaire d'un support mobile 4 qui peut se déplacer au dessus de la table de découpe. La caméra est reliée à un ordinateur 5 par l'intermédiaire d'un dispositif de mise en mémoire d'images 6. Le support mobile 4 est connecté à l'ordinateur pour que celui-ci puisse contrôler la position de la caméra 3 au-desssus de la table de découpe 2. Un terminal d'ordinateur 7 comprenant un écran de contrôle 8, un clavier 9 et un accessoire de saisie 10 est également connecté à l'ordinateur 5. L'ordinateur 5 peut piloter le support mobile 4, et reçoit des images du morceau de tissu en provenance de la caméra 3. Grâce au dispositif de mise en mémoire d'image, il peut garder en mémoire les images de son choix en vue d'un traitement ultérieur

Sur la figure 2, un plan de découpe 11 a été tracé dans un cadre rectangulaire pouvant correspondre au format du morceau de tissu à motif répétitif dans lequel on va découper des pièces. Il s'agit d'un cas simple où deux pièces seulement sont à découper, une première pièce de référence 12 et une deuxième pièce 13 matérialisées par leurs contours sur le dessin. Une fois les deux pièces assemblées, les points A et B, respectivement sur la première pièce et la deuxième pièce, devront coïncider pour que l'assemblage soit correct, indépendamment du motif du tissu. Les points A et B sont dits points de correspondance. Des marges 14, 15 de un demi-motif de large ont été prévues de part et d'autre de la deuxième pièce 13, dans une seule direction.

Les informations qui sont contenues dans le plan de découpe de la figure 2 sont mises dans la mémoire de l'ordinateur 5. L'ordinateur ordonne alors au support 4 de la caméra 5, qui est dirigée perpendiculairement vers la table découpe sur laquelle est étalé le morceau de tissu 1, de venir se placer de façon à ce que la caméra prenne une première image du morceau de tissu qui soit centré sur le point de correspondance A. Une fois cette image mise en mémoire dans l'ordinateur, par l'intermédiaire du dispositif de mise en mémoire 6, l'ordinateur demande au support de placer la caméra au dessus du point de correspondance B, afin que la caméra puisse lui envoyer une deuxième image du morceau de tissu qui soit centrée sur le point de correspondance B. L'ordinateur traite ensuite ces deux images en vue d'un affichage sur l'écran de contrôle 8 du terminal 7 de l'ordinateur.

La figure 3a montre l'affichage qu'a devant lui un utilisateur du dispositif de la figure 1 pour procéder au positionnement précis de la découpe de la pièce 13 dans le morceau de tissu 1. Dans cet exemple de réalisation du dispositif selon l'invention, l'ordinateur affiche sur la partie gauche de l'écran 8 une partie de ladite première image, et sur la partie droite de l'écran une partie de ladite deuxième image, ainsi que les contours des deux pièces 12 et 13. Les deux parties d'image sont juxtaposées sur l'écran et séparées par une ligne de séparation 16 passant par les deux points de correspondance A et B confondus sur l'écran. Avant que l'utilisateur n'intervienne, les motifs des images du morceau de tissu ne se correspondent généralement pas suivant la ligne de séparation 16, comme représenté sur la figure 3a. Pour informer l'ordinateur de la correction à apporter au plan de découpe pour que les motifs se correspondent après assemblage des deux pièces, l'utilisateur a la possibilité de décaler les motifs d'une desdites parties d'image, ici celle de droite, jusqu'à les amener en correspondance le long de la ligne de séparation 16, comme représenté sur la figure 3b. Pour effectuer ce décalage sur l'écran, l'utilisateur peut agir soit sur le clavier 9, soit sur l'accessoire de saisie 10 de l'ordinateur. Lorsque l'opérateur est satisfait, c'est-à-dire lorsque l'affichage correspond à ce qui est dessiné sur la figure 3b, l'utilisateur valide la correction à l'aide d'une touche sur le clavier 9, et l'ordinateur connaît alors la correction qu'il doit apporter au plan de découpe pour définir un nouveau programme de découpage tel que la continuité du motif sera respectée au niveau de l'assemblage des deux pièces.

Dans la variante avantageuse de l'invention, l'écran de contrôle n'est plus nécessaire car l'ordinateur, chargé d'un logiciel plus élaboré, détermine seul les corrections à apporter.

Dans la pratique, il y a plus que deux pièces à découper sur le plan de découpe, par exemple une vingtaine. Pour positionner les autres pièces, on procède de la même façon, en partant soit de la pièce de référence, soit d'une autre pièce dont la position a déjà été corrigée.

Une pièce peut être repositionnée par rapport à deux autres pièces, ce qui suppose de déterminer deux corrections, dans deux directions différentes. Pour cela on peut afficher plus de deux images sur l'écran.

A partir du moment où le plan de découpe à été corrigé pour une pièce, l'ordinateur peut commander le découpage de cette pièce, tout en continuant à corriger le positionnement d'autres pièces, ce qui représente un gain de temps appréciable.

D'une façon plus générale, on peut utiliser le dispositif de l'invention pour corriger à l'écran de façon interactive ou automatiquement la position ou l'orientation du motif par rapport aux contours des pièces à découper. Les corrections peuvent être décidées en fonction de différents critères d'ordre esthétique tels que l'orientation du motif par rapport à une couture, la recherche d'une symétrie de positionnement du motif par rapport à un assemblage entre pièces symétriques, ou la place que doit occuper le motif sur la pièce à découper.

Par ailleurs, il est possible de définir une dépendance des positions de pièces les unes par rapport aux autres, plusieurs pièces pouvant être déplacées simultanément pour conserver la même concordance tout en déplaçant le motif par rapport à l'ensemble. On peut déplacer plusieurs pièces par rapport à une autre, ou déplacer une pièce par rapport à une pièce qui a déjà été déplacée.

L'invention a été décrite en vue de la découpe, mais elle s'applique également à d'autres interventions sur un objet marqué par un motif périodique ou répétitif, telles que l'usinage, le marquage, etc... Elle s'applique bien entendu au travail d'autres matériaux que le tissu, tels que tous les matériaux en feuille ou en plaque qui présentent un motif répétitif dans une ou plusieurs directions.

L'invention est également applicable à des positionnements et découpages dans l'espace.

## Revendications

1. Procédé de découpage de pièces (12, 13), destinées à être assemblées, dans un matériau en feuille à motif périodique dans une ou deux directions, notamment un morceau de tissu (1) à carreaux, en vue d'obtenir la continuité ou l'alignement du motif au niveau de certains assemblages, la position de ces pièces étant déjà déterminée sur le morceau de tissu, une marge (14, 15) supérieure ou égale à un demi-motif élémentaire dans une ou deux directions étant prévue pour au moins certaines pièces, comprenant les étapes suivantes:
- disposer le morceau de tissu sur une table de découpe (2);
- mettre en mémoire dans un système informatique, notamment du genre comprenant au moins un ordinateur (5), chargé d'un logiciel approprié, les formes, positions et orientations des pièces à découper, une marge (14, 15) correspondant à au moins un demi-motif étant réservée entre les contours desdites certaines pièces dans une ou deux directions, ainsi que la position des points devant coïncider sur les pièces après assemblage;
- trouver un correction à apporter à la position d'une première pièce par rapport à une deuxième pièce, et la mettre en mémoire de l'ordinateur;
- corriger le décalage observé à l'aide d'un accessoire de saisie dudit système informatique, par exemple un clavier (9) ou une manette (10), en agissant sur ledit accessoire de saisie jusqu'à faire se correspondre les motifs desdites pièces au moins dans une direction, puis valider la correction pour la mettre dans la mémoire de l'ordinateur.
- recommencer les étapes précédentes pour les autres pièces à découper,
ledit logiciel traitant ensuite les informations mises en mémoire dans le système informatique, soit:
· les formes, positions et orientations des pièces à découper,
· ladite correction,
pour définir un nouveau programme de découpage tel que la continuité du motif sera respectée au niveau desdits assemblages;
caractérisé en ce que ladite étape de trouver une correction comprend elle-même les étapes suivantes:
- pour chaque correspondance de points, prendre un couple d'images dudit morceau de tissu, chaque image étant sensiblement centrée sur un desdits points, à l'aide d'au moins une caméra (3) connectée audit système informatique (5), disposée au-dessus dudit morceau de tissu, ses coordonnées dans un repère lié à la table de découpe étant contrôlées par ledit système informatique;
- afficher simultanément les deux images sur un écran (8) et observer les décalages linéaires et/ou angulaires entre les motifs, notamment par juxtapositions ou par surperpositions des images.

2. Procédé selon la revendication 1 caractérisé en ce que les contours et/ou certains points caractéristiques des pièces (12, 13) apparaissent sur ledit écran (8).

3. Procédé selon la revendication 1 ou la revendication 2 caractérisé en ce que ladite caméra (3) est mobile au-dessus du morceau de tissu.

4. Procédé selon la revendication 1 ou la revendication 2 caractérisé en ce que plusieurs caméras se déplacent au-dessus du morceau de tissu, chaque caméra fournissant à l'ordinateur une image centrée sur un desdits points.

5. Procédé selon la revendication 1 ou la revendication 2, caractérisée en ce que ladite au moins une caméra (3) est fixe et envoie audit système informatique (5) une image d'ensemble d'au moins une partie dudit morceau de tissu (1), ledit système informatique extrayant de ladite image d'ensemble lesdits couples d'images.

6. Procédé selon l'une quelconque des revendications précédentes caractérisée en ce que lesdites images sont numérisées et saisies par le système informatique chargé par un logiciel plus élaboré, le système informatique analysant et appréciant lui-même les corrections à apporter pour corriger lesdits décalages, en recherchant la meilleure correspondance possible entre les motifs dans la direction où ils doivent se correspondre, pour définir ledit nouveau programme de découpage.

7. Dispositif de découpage de pièces (12, 13) destinées à être assemblées dans un morceau de tissu (1) à motif périodique dans deux directions, notamment un tissu à carreaux, en vue d'obtenir la continuité du motif au niveau de certains assemblages, la position de ces pièces étant déjà déterminée sur le morceau de tissu pour au moins certaines pièces avec une marge (14, 15) d'un demi-motif élémentaire dans une ou deux directions, comprenant un système informatique (5) relié à une caméra (3) par l'intermédiaire d'un dispositif de mise en mémoire (6), ladite caméra (3) étant portée par un support mobile (4) connecté à et piloté par ledit ordinateur (5) au-dessus d'une table de découpe (2), un terminal d'ordinateur, relié audit système informatique (5), comprenant lui-même un écran de contrôle (8) et un acessoire de saisie (9, 10), caractérisé en ce que ledit système informatique est chargé d'un logiciel tel qu'il puisse afficher simultanément sur ledit écran de contrôle (8) plusieurs parties d'images du morceau de tissu centrées sur des points dudit morceau de tissu correspondant auxdits assemblages, et que ledit accessoire de saisie permette, par déplacement desdites parties d'images jusqu'à mise en correspondance des motifs sur l'écran, de renseigner le système informatique sur les corrections à apporter sur la position desdites certaines pièces.

## Patentansprüche

1. Zuschneideverfahren für zusammenzufügende Teile (12, 13) aus einem Blattmaferial mit regelmäßig wiederkehrendem Muster in einer oder zwei Richtungen, insbesondere einer Stoffbahn (1) mit Karomuster, um die Kontinuität oder das Fluchten des Musters in Höhe bestimmter Zusammenfügungen zu erreichen, wobei die Position dieser Teile schon auf der Stoffbahn vorbestimmt und ein Rand (14, 15) größer oder gleich einem halben Grundmuster in einer oder zwei Richtungen zumindest für bestimmte Teile vorgesehen ist, mit den folgenden Verfahrensschritten:
- Anordung der Stoffbahn auf einem Zuschneidetisch (2);
- Einspeicherung der Formen, Positionen und Ausrichtungen der zuzuschneidenden Teile, wobei ein Rand (14, 15) entsprechen mindestens einem halben Muster zwischen den Umrissen dieser bestimmten Teile in einer oder zwei Richtungen vorgesehen ist, wie auch der Position der Punkte, die auf den Teilen nach dem Zusammenfügen zusammenfallen sollen, in ein Informatiossystem, insbesondere von der Art, das mindestens einen mit einer entsprechenden Software geladenen Computer (5) aufweist;
- Finden einer Korrektur der Position eines ersten Teils in Bezug auf ein zweites Teil, und Einspeicherung dieser Korriktur in den Computer;
- Korrektur der gefundenen Verschiebung mit Hilfe eines Erfassungzuehörteils des Informationssystems, z.B. einer Tastatur (9) oder eines Steuerknüppels (10), indem man das Erfassungszubehörteil betätigt, bis die Muster dieser Teile sich zumindest in einer Richtung entsprechen, und dann die Validierung der Korrektur, um sie in den Speicher des Computers einzugeben;
- Wiederholung der vorhergehenden Verfahrensschritte für die weiteren zuzuschneidenden Teile, wobei die Software anschließend die in das Informationssystem eingespeicherten Informationen verarbeitet, d.h.:
· die Formen, Positionen und Ausrichtungen der zuzuschneidenden Teile,
· die Korrektur,
um ein solches neues Suschneideprogramm zu definieren, daß die Kontinuität des Musters in Höhe der Zusammenfügungen eingehalten wird, dadurch gekennzeichnet, daß der Verfahrensschritt des Korrekturfindens selbst die folgenden Verfahrensschritte aufweist:
- für jede Entsprechung von Punkten wird ein Paar von Bildern des Stoffbahn aufgenommen, wobei jedes Bild im wesentlichen auf einen dieser Punkte zentriert ist, mit Hilfe mindestens einer Kamera (3), die mit dem Informationssystem (5) verbunden und oberhalb der Stoffbahn angeordnet ist, wobei ihre Koordinaten in einem mit dem Zuschneidetisch verbundenen Koordinatensystem von diesem Informationssystem gesteuert werden;
- die beiden Bilder werden gleichzeitig auf einem Bildschirm (8) angezeigt und die linearen und/oder winkelmäßigen Verschciebungen zwischen den Mustern werden herausgefunden, insbesondere durch Nebeneinanderlegen oder Übereinanderlegen der Bilder.

2. Verfahren nach Anspruch 1, dadurch gekennzeichnet, daß die Umrisse und/oder bestimmten kennzeichnende Punkte der Teile (12, 13) auf diesem Bildschirm (8) erscheinen.

3. Verfahren nach Anspruch 1 oder Anspruch 2, dadurch gekennzeichnet, daß diese Kamera (3) oberhalb der Stoffbahn beweglich ist.

4. Verfahren nach Anspruch 1 oder Anspruch 2, dadurch gekennzeichnet, daß mehrere Kameras sich oberhalb der Stoffbahn bewegen, wobei jede Kamera dem Computer ein auf einen dieser Punkte zentriertes Bild liefert.

5. Verfahren nach Anspruch 1 oder Anspruch 2, dadurch gekennzeichnet, daß die mindestens eine Kamera (3) ortsfest ist und dem Informationssystem (5) ein Gesamtbild mindestens eines Teils der Stoffbahn (1) liefert, wobei das Informationssystem aus diesem Gesamtbild die Paare von Biler abfragt.

6. Verfahren nach einem beliebigen der vorhergehenden Ansprüche, dadurch gekennzeichnet, daß die Bilder von dem mit einer genauer ausgearbeiteten Software geladenen Informationssystem numeriert und erfaßt werden, wobei das Informationssystem selbst die zur Korrektur der Verschiebungen auszuführenden Verbesserungen analysiert und bewertet, indem es die bestmögliche Entsprechung zwischen den Mustern in der Richtun sucht, in der sie sich entsprechen sollen, um das neue Zuschneideprogramm zu bestimmen.

7. Zuschneidevorrichtung für zusammenzufügende Teile (12, 13) aus einer Stoffbahn (1) mit regelmäßig wiederkehrenden Muster in zwei Richtungen, insbesondere einem Stoff mit Karomuster, um die Kontinuität des Musters in Hôhe bestimmter Zusammenfügungen zu erreichn, wobei die Position dieser Teile schon auf der Stoffbahn für mindestens einige Teile mit einem Rand (14, 15) in der Größe eines halben Grundmusters in einer oder zwei Richtungen vorbestimmt ist, mit einem Informationssystem (5), das mit einer Kamera (3) über eine Speichervorrichtung (6) verbunden ist, wobei die Kamera (3) von einem beweglichen Träger (4) gehalten wird, der mit diesem Computer (5) verbunden und von ihm oberhalb eines Zuschneidetischs (2) gesteuert wird, wobei ein an dieses Informationssystem (5) angeschlossenes Computerterminal selbst einen Kontrollbildschirm (8) und ein Erfassungszubehörteil (9, 10) aufweist, dadurch gekennzeichnet, daß dieses Informationssystem mit einer Software der Art geladen ist, daß es gleichzeitig auf diesem Kontrollbildschirm (8) mehrere Bildteile der Stoffbahn anzeigen kann, welche auf Punkte dieser Stoffbahn zentriert sind, die den Zusammenfügungen entsprechen, und daß dieses Erfassungszubehörteil es ermöglicht, durch Verschiebung dieser Bildteil bis zur Entsprechung der Muster auf dem Bildschirm das Informationssystem über die an den Position dieser bestimmten Teile duchzufürhrenden Korrekture zu informieren.

## Claims

1. A method of cutting out pieces (12, 13) for being assembled together, said pieces being cut out from sheet material having a design thereon which is periodic in one or two directions, and in particular from a length of check fabric (1), the method being for the purpose of obtaining continuity or alignment in the design where at least some of the pieces are assembled, with the positions of the pieces on the length of fabric being already determined for at least some of the pieces with a margin (14, 15) which is not less than one half of the elementary design in one or two directions, the method comprising the following steps:
- the length of fabric is disposed on a cutting-out table;
- the shapes, positions, and orientations of the pieces to be cut out are stored in the memory of a computer system, in particular of the type comprising at least one computer (5) loaded with appropriate software, with a margin (14, 15) corresponding to at least one half design being reserved between the outlines of said at least some pieces in one or two directions, and with the points that are to coincide in the pieces after assembly also being stored;
- to find a correction to be made to the position of a first piece with regard to a second piece, and put said correction in the computer memory;
- any observed offset is corrected by means of an input accessory to said computer system, for example a keyboard (9) or a joystick (10), by acting on said input accessory so as to make the designs of said images match, at least in one direction, and then to validate the correction so as to store it in the memory of the computer;
- the above steps are repeated for other pieces to be cut out;
- said software processing the information stored in the memory of the computer system, namely the shapes, positions, and orientations of the pieces to be cut out, and said corrections in order to define a new cutting-out program in which design continuity is ensured where said pieces are assembled;
characterised in that said step of finding a correction includes itself the following steps:
- for each correspondence between points, a pair of images is taken of said length of fabric, with each image being substantially centered over a corresponding one of said points, said images being taken by at least one camera connected to said computer system and being disposed over said length of fabric, with the coordinates of the camera in a frame of reference relating to the cutting-out table being controlled by said computer system;
- the two images are displayed on a screen (8) and any linear and/or angular offset between the designs is observed, in particular by juxtaposing or superposing the designs of the images.

2. A method according to claim 1, wherein the outlines and/or certain characteristic points of the pieces (12, 13) appear on said screen (8).

3. A method according to claim 1 or to claim 2, wherein said camera (3) is movable over the length of fabric.

4. A method according to claim 1 or to claim 2, wherein a plurality of cameras move over said length of fabric, with each camera supplying the computer with an image centered on one of said points.

5. A method according to claim 1 or to claim 2, wherein said at least one camera (3) is fixed, and applies an overall image to said computer system (5) of at least a portion of said length of fabric (1), said computer system then extracting said pairs of images from said overall image.

6. A method according to any preceding claims, wherein said images are digitized and input to the computer system loaded with more elaborate software, with the computer system then analyzing the images and itself deciding on the corrections to be provided in order to correct said offsets by seeking the best possible match between the designs in the direction in which they are to match, in order to define said new cutting-out programs.

7. Apparatus for cutting out pieces (12, 13) that are to be assembled together, said pieces being cut out from a length of fabric (1) having a design which is periodic in two directions, in particular a check fabric, in order to obtain design matching at some of the joins, the positions of said pieces on the length of fabric being already determined for at least some of the pieces together with a margin (14, 15) of width equal to half an elementary design in one or two directions, the apparatus comprising a computer system (5) connected to a camera (3) by means of an image-storage device (6), said camera (3) being carried by a moving support (4) connected to and controlled by said computer (5) so as to move over cutting-out table (2), a computer terminal connected to said computer system (5) and including a monitor screen (8) and an input accessory (9, 10), characterised in that said computer system is loaded with software enabling it to simultaneously display on said monitor screen (8) a plurality of portions of images of said length of fabric, said images being centered on points of said length of fabric which correspond to said assemblies, and in that said input accessory serving to inform the computer system on the corrections that need to be applied to the positions of said at least some pieces by displacing said image portions until the designs on the screen are caused to match.
